# EUROPÄISCHE PATENTSCHRIFT

(11) **EP 1 092 365 B1**
(45) Veröffentlichungstag und Bekanntmachung des Hinweises auf die Patenterteilung: **23.01.2002**
(21) Anmeldenummer: 99120539.4
(22) Anmeldetag: 15.10.1999
(51) Int. Cl.: A47B 43/00, E06B 9/11

(54) **Möbelstück**
Piece of furniture
Meuble

(43) Veröffentlichungstag der Anmeldung: 18.04.2001
(73) Patentinhaber: Isinger, Bernd, 65207 Wiesbaden (DE)
(72) Erfinder: Isinger, Bernd, 65207 Wiesbaden (DE)
(74) Vertreter: Blumbach, Kramer & Partner GbR

(56) Entgegenhaltungen:
- DE-U- 29 904 536
- FR-A- 1 069 648

## Beschreibung

Die Erfindung bezieht sich auf ein Möbelstück, das aus Möbelelementen zusammengebaut ist und wieder zerlegt werden kann, um ein kleines Lagervolumen einzunehmen.

Aus der FR-A-1 069 648 A ist ein Möbelstück mit ovaler Bodenplatte und Deckplatte sowie mit einem Seitenteil bekannt, das aus einzelnen Latten aufgebaut ist, die durch Filzbänder miteinander verbunden sind. Das Möbelstück weist eine Schiebetür auf, die ebenfalls aus Latten aufgebaut ist und der Krümmung des Möbel-Seitenteils folgen kann. Das Möbelstück ist nicht in seine Einzelteile zerlegbar.

Im Versandhandel und bei speziellen Möbelhäusern werden Möbelstücke, die in ihre Einzelteile zerlegt sind, beim Kunden angeliefert, der diese dann nach Bauanleitung zusammenbaut und aufstellt. Dies ist gewöhnlich ein einmaliger Vorgang.

Aus der DE-A-299 04 536 U ist ein variables Möbelsystem gemäß Oberbegriff des Anspruchs 1 mit Bodenplatte, Deckplatte und Seitenteil bekannt, bei dem die Bodenplatte und die Deckplatte jeweils eine kreisringförmige Aussparung und eine Bohrung aufweisen, an denen eine elastische Seilschlinge festgemacht werden kann, welche die Bodenplatte und die Deckplatte gegeneinander zieht. Die kreisringförmigen Aussparungen auf der Oberseite der Deckplatte sind störend, und das Herausheben der gespannten Seilschlingen aus diesen Aussparungen zwecks Demontage des Möbelstücks ist mühsam.

Für Ausstellungen, Messen und dergleichen werden Theken und dergleichen Möbelstücke nötig, die man in Zeiten zwischen den Ausstellungen gerne raumsparend lagern möchte. Derartige Möbelstücke sollten deshalb so aufgebaut sein, daß ihr Zusammenbau und ihre Zerlegung rasch und problemlos vor sich geht und daß dieser Vorgang häufig wiederholt werden kann, ohne daß Beschädigungen an dem Möbelstück zu erwarten sind.

Der Erfindung liegt deshalb die Aufgabe zugrunde, ein Möbelstück anzugeben, das leicht und wiederholt zusammengebaut und zerlegt werden kann.

Die gestellte Aufgabe wird aufgrund der Merkmale des Anspruches 1 gelöst und durch die weiteren Merkmale der abhängigen Ansprüche ausgestaltet und weiterentwickelt.

Das neue Möbelstück hat den besonderen Vorzug, daß es ein charakteristisches Aussehen hat. Dies wird durch den Kontrast zwischen sich horizontal erstreckenden Bauelementen zu sich vertikal erstreckenden Bauelementen erzielt, wobei letztere durch eine Rillenstruktur in vertikaler Richtung hervorgehoben sind.

Die Erfindung wird anhand der Zeichnung beschrieben. Dabei zeigt:
- Fig. 1: eine Grundform einer Theke, von der Seite gesehen,
- Fig. 2: eine perspektivische Ansicht in auseinandergezogener Darstellung der Einzelteile der Theke,
- Fig. 3: eine vergrößerte Einzelheit, nämlich einen Querschnitt durch eine biegsame Wand,
- Fig. 4: ein Konstruktionsdetail im Schnitt,
- Fig. 5: ein weiteres Konstruktionsdetail im Schnitt
- Fig. 6: eine Theke mit ovalem Aufsatz,
- Fig. 7: eine Theke mit bogenförmigem Aufsatz,
- Fig. 8: eine weitere Grundform einer Theke in Explosionsdarstellung,
- Fig. 9: eine Displaywand in Explosionsdarstellung,
- Fig. 10: ein Regal in auseinandergezogener Darstellung,
- Fig. 11: einen Haken,
- Fig. 12: einen Querschnitt durch Einlegeboden und Wand,
- Fig. 13: ein aufgebautes Regal,
- Fig. 14: schanktischartige Theken und
- Fig. 15: mögliche Grundrißformen von Theken oder regalartigen Möbelstücken.

Fig. 1 zeigt eine mögliche Grundform einer Theke von der Seite gesehen. Wie aus Fig. 2 ersichtlich, enthält die Theke als grundlegende Elemente eine Bodenplatte 1, eine Deckplatte 2 und eine gekrümmte Wand 3. Eine biegsame Schiebetür 4 und ein Einlegeboden 5 können hinzukommen. Die Grundform der Bodenplatte und der Deckplatte ist oval. Eine Nut 10 ist in Schleifenform auf der Oberseite der Bodenplatte 1 angebracht, wobei ein Bereich 10a als Befestigungsnut und Bereiche 10b 10c als Lauf- oder Führungsnut ausgebildet sind. Die Deckplatte 2 trägt an der Unterseite ebenfalls eine Nut 10, die nicht dargestellt ist. Die Wand 3 ist biegsam und in die Nuten 10 eingesetzt und wird mit Kletthaftbändern 20 gehalten, die am Umfang der Nut 10 verteilt angeordnet sind, wie dies in Fig. 8 und 9 dargestellt ist. Es können auch andere Ausführungsformen von Schnellverbindern benutzt werden, beispielsweise Knüpfverbinder.

Fig. 3 zeigt einen vergrößerten Querschnitt eines Stückes der biegsamen Wand 3 bzw. der Schiebetür 4. Die biegsame Wand ist aus einzelnen Hohlprofillamellen 30 und einer elastisch dehnbaren Klebefolie 31 oder einzelnen Klebefolienstücken aufgebaut, welche die Lamellen 30 an der Wandinnenseite überspannen und miteinander verbinden. Dadurch werden die Lamellen 30 daran gehindert, gegeneinander zu verrutschen, jedoch ohne daß ihre Biegsamkeit quer zur Längserstreckung der Lamellen beeinträchtigt ist. Es können handelsübliche Kunststofflamellen verwendet werden, die jeweils aus zwei Kastenprofilen 32, 33, biegsamen Verbindungsstegen 34 und einem Schwenklagerfortsatz 35 bestehen, der in eine Lagerrinne 36 eingreift. Zwischen den Hohlprofilen 32, 33 werden Rillen 37 gebildet, welche der Wand ein charakteristisches Aussehen verleihen. Je nach der Krümmung der Wand sind die Rillen 37 mehr oder weniger breit geöffnet.

Fig. 4 zeigt ein Kletthaftband 20, wie es an einer Bodenplatte 1 befestig ist. Es können auch andere Arten von Schnellverschlußbändern verwendet werden. Die Schnittdarstellung der Fig. 4 zeigt, wie der untere Rand 3a der flexiblen Wand 3 in die Nut 10 eingreift und diese ausfüllt. Der Nut 10 benachbart ist ein Schlitz 11 gefräst, dessen Länge der Breite des Bandes 20 entspricht und der durch die Bodenplatte hindurch führt. Das Kletthaftband 20 ist auf der Unterseite der Bodenplatte befestigt, beispielsweise durch Nägel 12. An der Innenseite der biegsamen Wand 3 ist im Bereich des Bandes 20 eine Befestigungsgegenfläche 21 angebracht, die mit dem Kletthaftband 20 zusammenarbeitet und einen Klettverbund bilden kann. Auf der Oberseite der Bodenplatte 1 sind noch Befestigungsgegenflecke 22 angebracht, um die jeweilig zugeordneten Kletthaftbänder 20 im Lagerzustand des Möbelstückes festzuhalten. Auf der Unterseite der Bodenplatte 1 sind Füße 13 angebracht.

Fig. 5 zeigt die Verbindung der Deckplatte 2 mit dem oberen Rand 3b der biegsamen Wand 3. Es werden wiederum Klettbänder 20 und Befestigungsflächen 21 verwendet. Statt eines durchgehenden Schlitzes 11 wird jedoch eine seitliche Nutausfräsung 23 angewendet.

Bezugnehmend auf Fig. 2 wird der Einlegeboden 5 mittels Gurtschleifen 50 im bestimmten Abstand unterhalb der Deckplatte 2 gehalten. Die jeweiligen Enden der Gurtschleifen 50 sind an der Unterseite der Deckplatte 2 befestigt, beispielsweise in einer Bohrung mit Holzdübeln geklemmt und geklebt. Der Einlegeboden 5 besitzt zwei U-förmige Schlitze 51, deren Schlitzenden 52 zum Inneren des U gewendet sind. Die Gurtschleife kann durch diesen Schlitz gezogen und an den einwärts gerichteten Schlitzenden 52 festgehakt werden. Die Demontage ist denkbar einfach: man hebt den Einlegeboden 5 ein wenig an, gewinnt etwas Gurtschleife unterhalb des Einlegebodens und schiebt diese Gurtschleife in den Verbindungsschenkel 53 des U, so daß dann der Einlegeboden nach unten abgezogen werden kann.

Die Schiebetür 4 besteht aus dem gleichen Material wie die Wand 3, jedoch ist die Höhe etwas geringer als die der Wand 3. Die Tür 4 kann an einem Griff 40 erfaßt und aus dem Nutbereich 10b in den Nutbereich 10c verschoben werden. Durch Anbringung eines Schlosses 41, 42 im Bereich der senkrechten Ränder von Wand und Tür kann die Tür 4 verschließbar gemacht werden.

Fig. 6 zeigt die Rückseite einer Theke mit Tür und einem Aufsatz 6 mit biegsamer Wand 60 und Deckplatte 61 sowie Grundrisse der Bodenplatte 1, der Deckplatte 2 und Einlegeboden 5. Wie ersichtlich, wiederholt der Thekenaufsatz 6 die Grundform der Theke nach Fig. 1, jedoch leicht gedreht. Die oberseitige Nut 62 der Deckplatte 2 bildet eine sich überdeckende Schleife zur Aufnahme einer Schiebetür. Bodenplatte 1, Deckplatte 2 und Einlegeboden 5 weisen jeweils eine Bohrung 16, 26 bzw. 56 zur Durchführung von Kabelleitungen und dergleichen auf.

Fig. 7 zeigt ein weiteres Ausführungsbeispiel einer Theke mit Aufsatz 7 sowie zugehörige Grundrisse. Der Thekenaufsatz weist eine flexible Wand 70 in Bogenform und eine Aufsatzplatte 71 auf. Die Oberseite der Deckplatte 2 und die Unterseite der Aufsatzplatte 71 weisen jeweils eine bogenförmige Nut 72 auf, welche die oberen und unteren Ränder der bogenförmigen Wand 70 aufnehmen.

Fig. 5 zeigt, daß die Wand des Aufsatzes 6 bzw. 7 in ähnlicher Weise befestigt ist, wie die biegsame Wand 3, so daß sich eine Wiederholung der Beschreibung erübrigt.

Fig. 8 zeigt, daß eine Lamellentheke in der Grundform des Aufsatzes 7 hergestellt werden kann. Die Klettbänder 20a bis 20h und die zugeordneten Befestigungsstellen 21a bis 21h sind in Fig. 8 dargestellt.

Fig. 9 zeigt eine Displaywand, die auch als Rückseite eines Regals dienen kann.

Fig. 10 bis 12 zeigen die Einzelteile eines solchen Regals, welches zusätzliche Einlegeböden 8 aufweist, die mit Haken 80 in Schlitzen 81 der gekrümmten Wand 3 befestigt werden. Die Einlegeböden 8 können Schlitze 82 aufweisen, um am Rand der Wand 3 geführt zu werden. Die Deckplatte 2 weist noch Aussparungen 24 zur Aufnahme einer Beleuchtung auf, die nicht dargestellt ist. Ein Ausführungsbeispiel eines Regals ist in Fig. 13 gezeigt.

Statt runder Formen können auch eckige Theken- oder Regalformen aufgebaut werden. Fig. 14 zeigt solche Theken mit und ohne Aufsatz..

Fig. 15 zeigt weitere mögliche Grundrißformen der Möbel nach der Erfindung. Demgemäß ist die Grundform stark abwandelbar und das gleiche gilt auch für die Aufsätze. Es können mannigfaltige Formen kreiert werden.

Allen Ausführungsformen gemeinsam ist die Zerlegbarkeit in flache Einzelteile, die aufeinander gestapelt werden können. Dies gilt auch für die Wände 3 und Türen 4, da diese in die Ebene zurückgebogen werden können. Die Befestigungsflächen 21 werden dazu benutzt, die Teile 3, 4 mit den Teilen 1,2 zu kuppeln, nachdem die Klettbänder 20 auf die Flecken 22 geschwenkt worden sind , um so Gegenbefestigungsflächen zu bilden. Die Klettbänder bzw. Klettflecken bilden in der Stapellage so einen festen Verbund.

Die Klettbänder 20 dienen in aufgerichteter Stellung (Fig.8, 9) dazu, die Montage der Möbelstücke ohne Werkzeuge durchführen zu können. Hierzu werden die Wände 3, 4 in die Nuten 10 eingesetzt und mit den Klettbändern 20 befestigt.

Im Falle der Regale werden die Haken 80 in die Schlitze 81 eingesteckt und dann die Böden 8 auf die Tragseite der Haken aufgelegt. Die Beleuchtungskörper werden in die dafür vorgesehenen Aussparungen 24 gesteckt, und das Möbelstück wird für seinen vorgesehenen Zweck aufgestellt.

## Patentansprüche

1. Möbelstück, das aus Möbelelementen zusammengebaut und wieder zerlegt werden kann, um ein kleines Lagervolumen einzunehmen, mit folgenden Merkmalen:
- eine Bodenplatte (1) mit einer oberseitigen Nut (10);
- eine Deckplatte (2) mit einer unterseitigen Nut (10);
- Seitenteile, die in die Nuten (10) der Bodenplatte (1) und der Deckplatte (2) eingreifen;
- Schnellverbinder (20), um Bodenplatte (1), Seitenteile und Deckplatte (2) zusammen zu halten,
**dadurch gekennzeichnet, dass**
- die Seitenteile eine biegsame Wand (3) umfassen, die aus ineinandergreifenden Profillamellen (30) und wenigstens einer Verbindungsfolie (31) besteht und Befestigungsgegenflächen (21) aufweist, wobei die Ränder (3a, 3b) der biegsamen Wand (3), welche quer zu den Profillamellen verlaufen, in die Nut (10) der Bodenplatte (1) bzw. der Deckplatte (2) einsetzbar sind; und dass
- die Schnellverbinder (20) den jeweiligen Nuten (10) benachbart sind und mit den Befestigungsgegenflächen (21) der biegsamen Wand (3) verbindbar sind.

2. Möbelstück nach Anspruch 1,
**dadurch gekennzeichnet, daß** die Befestigungsgegenflächen (21) nahe des Randes (3a, 3b) der biegsamen Wand (3) angebracht sind und wie die Schnellverbinder (20) aus Klettverschlußmitteln bestehen.

3. Möbelstück nach Anspruch 1 oder 2,
**dadurch gekennzeichnet, daß** die Schnellverbinder (20) in Schlitzfräsungen (11, 23) befestigt sind, die in Abständen an den Nuten (10) der Boden- und Deckplatten angebracht sind.

4. Möbelstück nach einem der Ansprüche 1 bis 3,
**dadurch gekennzeichnet, daß** die Deckplatte (2) und/oder Bodenplatte (1) Befestigungsgegenflecke (22) trägt, um zugeordnete Schnellverbinder (20) als Transport- und Montagesicherungen zu nutzen.

5. Möbelstück nach einem der Ansprüche 1 bis 3,
**gekennzeichnet durch** einen Einlegeboden (5), der mit zwei U-förmigen Schlitzen (51) versehen ist, wobei die Deckplatte (2) mit zwei Gurtschleifen (50) versehen ist, in welche der Einlegeboden (5) mit seinen Schlitzen (51) einhängbar ist.

6. Möbelstück nach einem der Ansprüche 1 bis 5,
**gekennzeichnet durch** seine Ausbildung als Theke, wobei die oberseitige und unterseitige Nut (10) der Bodenplatte (1) bzw. der Deckplatte (2) eine offene spangenförmige Schleife bilden.

7. Möbelstück nach Anspruch 6,
**dadurch gekennzeichnet, daß** die spangenförmige Nut (10) sich in einer Führungsnut (10b,10c) fortsetzt, welche die offene Schleife schließt und überdeckt, und daß eine Schiebetür (4) als biegsames Wandelement vorgesehen ist, die zur Freigabe einer Öffnung in den Überdeckungsbereich (10c) der Führungsnut geschoben werden kann.

8. Möbelstück nach einem der Ansprüche 6 oder 7,
**dadurch gekennzeichnet, daß** die Deckplatte (2) als Bodenplatte für einen Aufsatz (6, 7) benutzt wird, der eine zweite Deckplatte (61, 71) und eine zweite Lamellenwand (60, 70) aufweist.

9. Möbelstück nach Anspruch 8,
**dadurch gekennzeichnet, daß** die oberseitige Nut (62, 72) der Deckplatte (2) bogenförmig ist.

10. Möbelstück nach Anspruch 8,
**dadurch gekennzeichnet, daß** die oberseitige Nut (72) der Deckplatte (2) eine offene, spangenförmige Schleife bildet.

11. Möbelstück nach einem der Ansprüche 1 bis 10,
**gekennzeichnet durch** seine Ausbildung als Displaywand.

12. Möbelstück nach einem der Ansprüche 1 bis 11,
**gekennzeichnet durch** seine Ausbildung als Regal.

13. Möbelstück nach einem der Ansprüche 1 bis 12,
**gekennzeichnet durch** eine ovale Form der Boden- und Deckplatte (1, 2).

14. Möbelstück nach einem der Ansprüche 1 bis 12,
**gekennzeichnet durch** eine Kreisform der Boden- und Deckplatte.

15. Möbelstück nach einem der Ansprüche 1 bis 12,
**gekennzeichnet durch** eine Halbrundform der Boden- und Deckplatte.

16. Möbelstück nach einem der Ansprüche 1 bis 12,
**gekennzeichnet durch** eine Rechteckform der Boden- und Deckplatte.

17. Möbelstück nach Anspruch 16,
**dadurch gekennzeichnet, daß** die Rechteckform mit einzelnen ein- oder auswärtsgebogenen Wänden von der strengen Rechteckform abweicht.

18. Möbelstück nach einem der Ansprüche 1 bis 12,
**gekennzeichnet durch** eine Dreieckform der Boden- und Deckplatte.

19. Möbelstück nach einem der Ansprüche 1 bis 12,
**gekennzeichnet durch** eine Sechseckform der Boden- und Deckplatte.

## Claims

1. A piece of furniture made up of components and adapted to be dismantled so as to take up a small volume in storage, comprising:
- a baseplate (1) with a groove (10) on the upper side;
- a cover plate (2) with a groove (10) on the underside;
- side parts which engage in the grooves (10) in the baseplate (1) and the cover plate (2) and
- quick-acting fasteners (20) for holding the baseplate (1), the side parts and the cover plate (2) together,
**characterised in that**
- the side parts comprise a flexible wall (3) made up of interlocking profiled slats (10) and at least one connecting sheet (31) and with companion fixing surfaces (21), wherein the edges (3a, 3b) of the flexible wall (3) extending transversely of the profiled slats are insertable into the groove (10) in the baseplate (1) and/or the cover plate (2) and **in that**
- the quick-acting fasteners (20) adjoin the respective grooves (10) and are connectable to the companion fixing surfaces (21) of the flexible wall (3).

2. A piece of furniture according to claim 1, **characterised in that** the companion fixing surfaces (21) are disposed near the edge (3a, 3b) of the flexible wall (3) and, like the quick-acting fasteners (20), comprise hook and loop fastening means.

3. A piece of furniture according to claim 1 or 2, **characterised in that** the quick-acting fasteners (20) are fixed in milled slots (11, 23) formed at intervals on the grooves (10) in the baseplate and cover plate.

4. A piece of furniture according to any of claims 1 to 3, **characterised in that** the cover plate (2) and/or the baseplate (1) have companion fixing spots (22) for associated quick-acting fasteners (20) to be used as securing means during transport and assembly.

5. A piece of furniture according to any of claims 1 to 3, **characterised by** an inserted plate (5) formed with two U-shaped slots (51), the cover plate (2) being provided with two belt loops (50) for engaging the inserted plate (5) via its slots (51).

6. A piece of furniture according to any of claims 1 to 5, **characterised in that** it is in the form of a counter or bar, wherein the upper-side and underside groove (10) in the baseplate (1) and the cover plate (2) respectively form an open clasp-like loop.

7. A piece of furniture according to claim 6, **characterised in that** the clasp-like groove (10) continues in a guide groove (10b 10c) which encloses and overlaps the open loop, and **in that** a flexible wall element in the form of a sliding door (4) is provided and can be slid into the overlapping region (1Oc of the guide groove in order to uncover an opening.

8. A piece of furniture according to claim 6 or 7, **characterised in that** the cover plate (2) is used as a baseplate for a top (6, 7) comprising a second cover plate (61, 71) and a second wall (60, 70) made up of slats.

9. A piece of furniture according to claim 8, **characterised in that** the groove (62, 72) on the top of the cover plate (2) is arcuate.

10. A piece of furniture according to claim 8, **characterised in that** the groove (72) on the top of the cover plate (2) forms an open clasp-like loop.

11. A piece of furniture according to any of claims 1 to 10, **characterised in that** it is in the form of a display wall.

12. A piece of furniture according to any of claims 1 to 11, **characterised in that** it is in the form of a set of shelves.

13. A piece of furniture according to any of claims 1 to 12, **characterised by** an oval baseplate (1) and cover plate (2).

14. A piece of furniture according to any of claims 1 to 12, **characterised by** a circular baseplate and cover plate.

15. A piece of furniture according to any of claims 1 to 12, **characterised by** a semicircular baseplate and cover plate.

16. A piece of furniture according to any of claims 1 to 12, **characterised by** a rectangular baseplate and cover plate.

17. A piece of furniture according to claim 16, **characterised in that** the rectangular shape of the individual inwardly or outwardly bent walls deviates from strict rectangularity.

18. A piece of furniture according to any of claims 1 to 12, **characterised by** a triangular baseplate and cover plate.

19. A piece of furniture according to any of claims 1 to 12, **characterised by** a hexagonal baseplate and cover plate.

## Revendications

1. Meuble, pouvant être assemblé à partir d'éléments de meuble et redémonté ensuite de manière à occuper un volume de stockage réduit, présentant les caractéristiques suivantes:
- un plateau de base (1) comportant une rainure supérieure (10),
- un plateau de couverture (2) comportant une rainure inférieure (10);
- des éléments latéraux qui s'emboîtent dans les rainures (10) du plateau de base (1) et du plateau de couverture (2),
- des attaches rapides (20) permettant de maintenir le plateau de base (1), les éléments latéraux et le plateau de couverture (2) assemblés,
**caractérisé en ce que**
- les éléments latéraux forment une paroi flexible (3) constituée de lamelles profilées (30) s'emboîtant les unes dans les autres et d'au moins un film de liaison (31), et présentant des surfaces conjuguées de fixation (21), les bords (3a, 3b) de la paroi flexible (3), qui s'étendent perpendiculairement aux lamelles profilées, pouvant être installés dans la rainure (10) ménagée dans le plateau de base (1) ou dans le plateau de couverture (2); et **en ce que**
- les attaches rapides (20) sont adjacentes aux rainures correspondantes (10) et peuvent être reliées aux surfaces conjuguées de fixation (21) de la paroi flexible (3).

2. Meuble selon la revendication 1, **caractérisé en ce que** les surfaces conjuguées de fixation (21) sont aménagées à proximité du bord (3a, 3b) de la paroi flexible (3), et sont constituées, tout comme les attaches rapides (20), de moyens de fermeture à bande à crampons.

3. Meuble selon la revendication 1 ou 2, **caractérisé en ce que** les attaches rapides (20) sont fixées dans des fraisures (11, 23) en forme de fentes aménagées à intervalles dans les rainures (10) des plateaux de base et de couverture.

4. Meuble selon l'une des revendications 1 à 3, **caractérisé en ce que** le plateau de couverture (2) et/ou le plateau de base (1) porte(nt) des plots de fixation (22) permettant d'utiliser des attaches rapides correspondantes (20) comme éléments de fixation pour le transport et le montage.

5. Meuble selon l'une des revendications 1 à 3, **caractérisé par** une étagère amovible (5) pourvue de deux encoches (51) en forme de U, le plateau de couverture (2) étant pourvu de deux sangles (50) formant des boucles dans lesquelles l'étagère (5) peut être suspendue par ses encoches (51).

6. Meuble selon l'une des revendications 1 à 5, **caractérisé par** sa configuration en comptoir, les rainures supérieure et inférieure (10) des plateaux de base (1) et de couverture (2) formant une boucle ouverte en forme d'agrafe.

7. Meuble selon la revendication 6, **caractérisé en ce que** la rainure (10) en forme d'agrafe se poursuit sous forme d'une rainure de guidage (10b 10c) qui ferme la boucle ouverte et la recouvre, et **en ce qu'**une porte coulissante (4) est prévue en tant qu'élément de paroi flexible, qui peut être repoussée jusque dans la zone de recouvrement (1Oc de la rainure de guidage afin de dégager une ouverture.

8. Meuble selon l'une des revendications 6 ou 7, **caractérisé en ce que** le plateau de couverture (2) est utilisé comme plateau de base pour une rehausse (6, 7) qui comporte un deuxième plateau de couverture (61, 71) et une deuxième paroi en lamelles (60, 70).

9. Meuble selon la revendication 8, **caractérisé en ce que** la rainure supérieure (62, 72) du plateau de couverture (2) décrit un arc.

10. Meuble selon la revendication 8, **caractérisé en ce que** la rainure supérieure (72) du plateau de couverture (2) forme une boucle ouverte en forme d'agrafe.

11. Meuble selon l'une des revendications 1 à 10, **caractérisé par** sa configuration en panneau d'affichage.

12. Meuble selon l'une des revendications 1 à 11, **caractérisé par** sa configuration en meuble étagère.

13. Meuble selon l'une des revendications 1 à 12, **caractérisé par** une forme ovale des plateaux de base et de couverture (1, 2).

14. Meuble selon l'une des revendications 1 à 12, **caractérisé par** une forme de cercle des plateaux de base et de couverture (1, 2).

15. Meuble selon l'une des revendications 1 à 12, **caractérisé par** une forme semi-circulaire des plateaux de base et de couverture.

16. Meuble selon l'une des revendications 1 à 12, **caractérisé par** une forme rectangulaire des plateaux de base et de couverture.

17. Meuble selon la revendication 16, **caractérisé en ce que** la forme rectangulaire s'écarte d'une forme strictement rectangulaire par des parois individuellement cintrées vers l'intérieur ou vers l'extérieur.

18. Meuble selon l'une des revendications 1 à 12, **caractérisé par** une forme triangulaire des plateaux de base et de couverture.

19. Meuble selon l'une des revendications 1 à 12, **caractérisé par** une forme hexagonale des plateaux de base et de couverture.
